# EUROPÄISCHE PATENTSCHRIFT

(11) **EP 3 045 602 B1**
(45) Veröffentlichungstag und Bekanntmachung des Hinweises auf die Patenterteilung: **30.09.2020**
(21) Anmeldenummer: 15202942.7
(22) Anmeldetag: 29.12.2015
(51) Int. Cl.: E04B 2/96, E06B 7/14

(54) **PFOSTEN-RIEGEL-KONSTRUKTION**
POST AND CROSSMEMBER STRUCTURE
CONSTRUCTION À POTEAUX-TRAVERSES

(30) Priorität: 14.01.2015 DE 102015100515
(43) Veröffentlichungstag der Anmeldung: 20.07.2016
(73) Patentinhaber: SCHÜCO International KG, 33609 Bielefeld (DE)
(72) Erfinder: ANDER, Emal, 32107 Bad Salzuflen (DE); MEYER, Jürgen, 32545 Bad Oeynhausen (DE); MEYER, Falk, 49448 Lemförde (DE)
(74) Vertreter: Dantz, Jan Henning

(56) Entgegenhaltungen:
- EP-A1- 0 846 832
- EP-A2- 2 514 882
- DE-U1-202013 104 985
- GB-A- 961 136

## Beschreibung

Die vorliegende Erfindung betrifft eine Pfosten-Riegel-Konstruktion nach dem Oberbegriff des Anspruches 1.

In der EP 846 832 A1 ist eine Rahmenkonstruktion mit Pfosten offenbart, die zwei parallele Entwässerungsrinnen aufweisen, zwischen denen ein Schraubkanal angeordnet ist. Ein Entwässerungsteil mit Dichtlippen liegt dichtend an dem Nutboden und den Nutwänden der Entwässerungsrinne an, um das Wasser nach außen entwässern zu können. Durch die Anordnung von zwei Nuten für Dichtleisten für Wandelemente, zwei Entwässerungsrinnen und ein mittiger Schraubkanal ist der Pfosten relativ breit.

Die DE 20 2013 104 985 U1 offenbart ein Falzstück zur Entwässerung von Fassadenprofilen, bei dem ein Schwertsteg in eine Schraubnut eingefügt ist. Benachbart zu der Schraubnut sind zwei Entwässerungsnuten ausgebildet, in die jeweils zwei Stege eingefügt sind, an denen Kanäle vorgesehen sind, die an einer von dem Fassadenprofil weg gerichteten Entwässerungsrinne münden. Die Entwässerung von Fassadenprofilen, an denen im Querschnitt rechteckförmige Entwässerungsnuten vorgesehen sind, ist durch formschlüssig in die Entwässerungsrinnen eingreifende Stege ohne Weiteres möglich. Allerdings führt die Ausbildung eines Schraubkanals getrennt von den Entwässerungsrinnen zu einer größeren Baubreite. Zudem sind die Funktionen der Fixierung und der Entwässerung getrennt an dem Falzstück ausgebildet.

In der GB 961,136 ist eine Pfosten-Riegel-Konstruktion gezeigt, bei der ein Entwässerungsstück in eine mittige Aufnahmenut zwischen zwei seitlichen Nuten für Dichtleisten eingeschoben und dort über eine Kappe fixiert wird. Ein Teil des herabströmenden Wassers wird über das Entwässerungsstück weg von dem Pfostenprofils geleitet.

Es ist daher Aufgabe der vorliegenden Erfindung, eine Pfosten-Riegel-Konstruktion zu schaffen, die einen kompakten Aufbau und eine leichte Montage eines Entwässerungsstückes ermöglicht.

Diese Aufgabe wird mit einer Pfosten-Riegel-Konstruktion mit den Merkmalen des Anspruches 1 gelöst.

Bei der erfindungsgemäßen Pfosten-Riegel-Konstruktion ist die mittlere Nut des Pfostens als Entwässerungsnut ausgebildet, und an der mittleren Nut ist mindestens ein Entwässerungsstück eingesteckt, das einen von dem Pfosten weg gerichteten Entwässerungskanal aufweist. Dadurch sind an der mittleren Nut des Pfostens die Funktionen der Entwässerung und der Halterung des Entwässerungsstückes vereint und nicht auf getrennte Nuten verteilt. Dadurch kann die Pfosten-Riegel-Konstruktion in der Breite besonders schmal ausgebildet werden. Das Entwässerungsstück lässt sich auf einfache Weise an dem Pfosten montieren, indem es in die mittlere Nut eingesteckt wird, um eine Entwässerungsfunktion zu übernehmen.

Dabei ist die mittlere Nut hinterschnitten ausgebildet und weist nach innen gerichtete Stege auf, an denen das Entwässerungsstück gehalten ist. Dadurch kann die mittlere Nut über die nach innen gerichteten Stege ein Herausziehen des Entwässerungsstückes verhindern, insbesondere wenn die nach innen gerichteten Stege durch einen Halteabschnitt des Entwässerungsstückes hintergriffen sind. Das Entwässerungsstück ist dabei klemmend und rastend an der mittleren Nut fixiert. Zudem können die nach innen gerichteten Stege zur Befestigung von Bauteilen, beispielsweise von Montagemitteln für eine Andruckleiste eingesetzt werden.

Für eine zuverlässige Abdichtung kann das Entwässerungsstück mindestens einen Einspritzkanal zum Einspritzen von Dichtungsmasse aufweisen. Dann kann nach dem Einstecken und Vorfixieren des Entwässerungsstückes ein nachträgliches Abdichten und Verkleben an dem Pfosten erfolgen.

Für eine stabile Befestigung des Entwässerungsstückes kann dieses aus zwei unterschiedlichen Materialien, insbesondere mit unterschiedlichen Shore-Härten bestehen, wobei vorzugsweise ein härteres Material an der mittleren Nut und ein weicheres Material an dem von der Nut hervorstehenden Abschnitt des Entwässerungskanals vorgesehen ist. Zusätzlich oder alternativ kann das Entwässerungsstück auch eine Einlage aus einem formstabilen Material, insbesondere aus Metall oder Kunststoff, aufweisen.

Für eine sichere Fixierung des Entwässerungsstückes ist es ferner möglich, dieses durch mindestens eine Schraube an dem Pfosten festzulegen. Dadurch kann das Entwässerungsstück auch bei einer mechanischen Beanspruchung sicher an dem Pfosten gehalten werden.

Es sind an dem Entwässerungsstück Rastmittel ausgebildet, die an der mittleren Nut verrasten. Es sind ein oder mehrere federnde Raststege an einem Halteabschnitt vorgesehen sein, die an dem nach innen gerichteten Stegen verrastet werden. Erfindungsgemäß wird auch ein Entwässerungsstück für eine Pfosten-Riegel-Konstruktion bereitgestellt, das für eine zuverlässige Entwässerung sorgt.

Die Erfindung wird nachfolgend anhand mehrerer Ausführungsbeispiele mit Bezug auf die beigefügten Zeichnungen näher erläutert. Es zeigen:
Figur 1 eine perspektivische Ansicht eines Pfostens bei der Montage eines Entwässerungsstückes, und
Figuren 2A bis 2C mehrere Ansichten des Entwässerungsstückes der Figur 1.

Eine Pfosten-Riegel-Konstruktion 1 umfasst einen Pfosten 2 und kann beispielsweise für Fassaden, Lichtdächer oder Schrägdächer eingesetzt werden. Der Pfosten 2 weist an einer Seite zwei Nuten 3 auf, an denen Dichtleisten 5 montiert sind. An den Dichtleisten 5 können Füllungselemente randseitig abgestützt werden, insbesondere Isolierglasscheiben, die dann durch eine Andruckleiste an dem Pfosten 2 fixiert werden.

Zwischen den beiden Nuten 3 ist eine mittlere Nut 4 vorgesehen, die unmittelbar an die Nuten 3 anschließt. Die mittlere Nut 4 ist hinterschnitten ausgebildet und weist an den Nutwänden jeweils einen nach innen gerichteten Steg 40 auf. Dadurch kann die mittlere Nut 4 sowohl zur Fixierung von Befestigungsmitteln für die Andruckleiste als auch zur Entwässerung eingesetzt werden. Die Nut 4 weist am Nutboden eine hervorstehende Rippe 41 auf.

Um beim Eindringen von Feuchtigkeit die mittlere Nut 4 zu entwässern, ist ein Entwässerungsstück 10 vorgesehen, das mit einem Fußelement 11 an der mittleren Nut 4 fixiert ist. An dem Fußelement 11 ist dabei eine Ablaufschräge 13 ausgebildet, die in einen Entwässerungskanal 12 mündet, der sich weg von dem Pfosten 2 erstreckt.

In den Figuren 2A bis 2C ist das Entwässerungsstück 10 im Detail gezeigt. Das Fußelement 11 umfasst zwei Stege 14, die sich zu dem Nutboden erstrecken und formschlüssig an dem Nutboden anliegen. Von jedem Steg 14 erstreckt sich jeweils ein Raststeg 15 nach außen, der biegbar ausgebildet ist und beim Einstecken des Fußelementes 11 einen nach innen gerichteten Steg 40 an der Nutwand hintergreift. Dadurch ist das Entwässerungsstück 10 gegen ein Abziehen von der Nut 4 gesichert. Das Fußelement 11 weist an der oberen Seite eine Ablaufschräge 13 auf, die sich von dem Boden der mittleren Nut 4 schräg nach unten erstreckt und in dem U-förmigen Entwässerungskanal 12 mündet.

An dem Fußelement 11 ist ferner eine Platte 16 vorgesehen, an der zwei Öffnungen 17 und 17' ausgebildet sind. Eine erste Öffnung 17 befindet sich dabei innerhalb des Entwässerungskanals 12 und kann nach dem Einstecken des Fußelementes 11 dazu eingesetzt werden, Dichtmasse in die Nut 4 einzuspritzen, damit die Bereiche, die nicht mit dem Fußelement 11 innerhalb der Nut 4 ausgefüllt sind, noch mit Dichtmasse gefüllt werden. Zumindest die biegbaren Raststege 15 erfordern einen gewissen Freiraum innerhalb der Nut 4. Der Bereich des Fußelementes 11 auf der zum Nutboden gewandten Seite liegt vorzugsweise formschlüssig an, kann aber auch durch Dichtmasse abgedichtet werden.

Ferner steht die Platte 16 nach unten unterhalb dem Entwässerungskanal 12 hervor und weist dort ebenfalls eine zweite Öffnung 17' auf, die zum Eindrehen einer Schraube eingesetzt werden kann, um das Entwässerungsstück an dem Pfosten 2 zu sichern. Auch die erste Öffnung 17 innerhalb des Entwässerungskanals 12 kann nach dem Einspritzen von Dichtmasse für eine Schraube genutzt werden. In der montierten Position liegt die Platte 16 an einer äußeren Oberfläche der Stege 40 an.

Die Entwässerungsstücke 10 können einstückig aus einem flexiblen Material, beispielweise einem EPDM oder einem anderen Kunststoff oder Gummi, hergestellt sein. Es ist auch möglich, das Fußelement 11 aus einem härteren Material auszubilden, damit höhere Rast- oder Klemmkräfte aufgenommen werden können. Zudem kann eine Einlage aus einem formstabilen Material vorgesehen werden, beispielsweise aus Metall oder Kunststoff, die das Fußelement 11 verstärkt.

Der Entwässerungskanal 12 ist vorzugsweise aus einem flexiblen Material ausgebildet, das in der gewünschten Länge abgetrennt werden kann und bei Bedarf gebogen werden kann. Die Entwässerungskanäle 12 sind dabei schräg nach unten gerichtet, so dass Wasser von dem Pfosten 2 nach außen abgeleitet wird.

## Patentansprüche

1. Pfosten-Riegel-Konstruktion (1), mit einem Pfosten (2), an dem an einer Seite zwei Nuten (3) zum Fixieren von Dichtleisten (5) und eine mittlere Nut (4) für Befestigungsmittel zum Fixieren einer Andruckleiste vorgesehen sind, um Füllungselemente randseitig an dem Pfosten (2) zu fixieren, wobei die mittlere Nut (4) als Entwässerungsnut ausgebildet ist und an der mittleren Nut (4) mindestens ein Entwässerungsstück (10) eingesteckt ist, das einen von dem Pfosten (2) weg gerichteten Entwässerungskanal (12) aufweist, wobei die mittlere Nut (4) hinterschnitten ausgebildet ist und nach innen gerichtete Stege (40) aufweist, an denen das Entwässerungsstück (10) gehalten ist, wobei an dem Entwässerungsstück (10) Rastmittel (15) ausgebildet sind, die an der mittleren Nut (4) verrastbar sind und das Entwässerungsstück (10) klemmend an der mittleren Nut (4) fixiert ist, **dadurch gekennzeichnet, dass**
die mittlere Nut (4) am Nutboden eine hervorstehende Rippe 41 aufweist und das Entwässerungsstück (10) mit einem Fußelement (11) an der mittleren Nut (4) fixiert ist, an dem eine Ablaufschräge (13) ausgebildet, die in dem Entwässerungskanal (12) mündet, wobei das Fußelement (11) zwei Stege (14) umfasst, die sich zu dem Nutboden erstrecken und formschlüssig an dem Nutboden anliegen und von jedem Steg (14) sich jeweils ein Raststeg (15) nach außen erstreckt, der biegbar ausgebildet ist und beim Einstecken des Fußelementes (11) einen der nach innen gerichteten Stege (40) hintergreift.

2. Pfosten-Riegel-Konstruktion nach Anspruch 1, **dadurch gekennzeichnet, dass** an dem Pfosten (2) nur eine einzige mittlere Nut (4) ausgebildet ist.

3. Pfosten-Riegel-Konstruktion nach Anspruch 1 oder 2, **dadurch gekennzeichnet, dass** die mittlere Nut (4) sowohl zur Fixierung von Befestigungsmitteln für eine Andruckleiste als auch zur Entwässerung eingesetzt wird.

4. Pfosten-Riegel-Konstruktion nach einem der vorhergehenden Ansprüche, **dadurch gekennzeichnet, dass** das Entwässerungsstück (10) mindestens einen Einspritzkanal (2:5) zum Einspritzen von Dichtungsmasse aufweist.

5. Pfosten-Riegel-Konstruktion nach einem der vorhergehenden Ansprüche, **dadurch gekennzeichnet, dass** das Entwässerungsstück (10) aus mindestens einem, bevorzugt aus mehreren unterschiedlichen Materialien hergestellt ist.

6. Pfosten-Riegel-Konstruktion nach Anspruch 5, **dadurch gekennzeichnet, dass** das Entwässerungsstück (10) aus mindestens zwei Materialien unterschiedlicher Härte hergestellt ist.

7. Pfosten-Riegel-Konstruktion nach Anspruch 6, **dadurch gekennzeichnet, dass** ein härteres Material an der mittleren Nut (4) vorgesehen ist und ein von der Nut hervorstehender Abschnitt des Entwässerungskanals (12, 22) ein weicheres Material aufweist.

8. Pfosten-Riegel-Konstruktion nach einem der vorhergehenden Ansprüche, **dadurch gekennzeichnet, dass** das Entwässerungsstück (10, 20) eine Einlage aus einem formstabilen Material aufweist, insbesondere aus Metall oder Kunststoff.

9. Pfosten-Riegel-Konstruktion nach einem der vorhergehenden Ansprüche, **dadurch gekennzeichnet, dass** das Entwässerungsstück (10) durch mindestens eine Schraube an dem Pfosten (2) festgelegt ist.

## Claims

1. A post-and-beam construction (1), with a post (2) on which two grooves (3) for fixing sealing strips (5) and a central groove (4) for fastening means for fixing a pressure strip are provided on one side in order to fix filling elements at the edge of the post (2), wherein the central groove (4) is designed as a drainage groove and at least one drainage piece (10) is inserted on the central groove (4), which has a drainage channel (12) directed away from the post (2), the central groove (4) being undercut and having inwardly directed webs (40) on which the drainage piece (10) is held, wherein latching means (15) are formed on the drainage piece (10), which can be latched on the central groove (4) and the drainage piece (10) being fixed in a clamping manner on the central groove (4),
**characterized in that**
the central groove (4) has a projecting rib (41) at the bottom of the groove and the drainage piece (10) is fixed to the central groove (4) by means of a foot element (11) on which a drainage slope (13) is formed which opens into the drainage channel (12), the foot element (11) comprising two webs (14), which extend to the bottom of the groove and bear positively against the bottom of the groove, and from each web (14) there extends outwardly in each case one latching web (15), which is of flexible design and engages behind one of the inwardly directed webs (40) when the foot element (11) is inserted.

2. A post-and-beam construction according to claim 1, **characterized in that** only a single central groove (4) is formed on the post (2).

3. A post-and-beam construction according to claim 1 or 2, **characterized in that** the central groove (4) is used both for fixing fasteners for a pressure strip and for drainage.

4. A post-and-beam construction according to one of the preceding claims, **characterized in that** the drainage piece (10) has at least one injection channel (25) for injecting sealing compound.

5. A post-and-beam construction according to one of the preceding claims, **characterized in that** the drainage piece (10) is made of at least one, preferably several different materials.

6. A post-and-beam construction according to claim 5, **characterized in that** the drainage piece (10) is made of at least two materials of different hardness.

7. A post-and-beam construction according to claim 6, **characterized in that** a harder material is provided at the central groove (4) and a portion of the drainage channel (12, 22) projecting from the groove has a softer material.

8. A post-and-beam construction according to one of the preceding claims, **characterized in that** the drainage piece (10, 20) has an insert of a dimensionally stable material, in particular of metal or plastic.

9. A post-and-beam construction according to one of the preceding claims, **characterized in that** the drainage piece (10) is fixed to the post (2) by at least one screw.

## Revendications

1. Construction de poteau-traverse (1) comprenant un poteau (2) dont un côté comporte deux rainures (3) pour fixer des joints d'étanchéité (5) ainsi qu'une rainure médiane (4) comme moyen de fixation pour fixer une baguette de pression, pour fixer des éléments de remplissage par le bord au poteau (2),
- la rainure médiane (4) est réalisée comme rainure d'évacuation d'eau et au moins un élément d'évacuation d'eau (10) s'engageant dans la rainure médiane (4), cet élément ayant un canal d'évacuation (12) qui s'éloigne du poteau (2),
- la rainure médiane (4) est en contre-dépouille et comporte des lèvres (40) orientées vers l'intérieur et auxquelles on fixe l'élément d'évacuation d'eau (10),
- l'élément d'évacuation d'eau (10) comporte des moyens d'accrochage (15) qui s'accrochent dans la rainure médiane (4) et fixent l'élément d'évacuation d'eau (10) par serrage contre la rainure médiane (4),
**caractérisée en ce que**
le fond de la rainure médiane (4) comporte une nervure (41) en saillie et l'élément d'évacuation d'eau (10) se fixe à la rainure médiane (4) par un élément de talon (11) ayant une rampe (13) débouchant dans le canal d'évacuation d'eau (12),
l'élément de talon (11) a deux lèvres (14) dirigées vers le fond de la rainure et s'appliquant par une liaison par la forme contre le fond de la rainure et une lèvre d'accrochage (15) est en saillie vers l'extérieur issue de chaque lèvre (14), cette lèvre d'accrochage souple s'accroche derrière les lèvres (40) orientées vers l'intérieur lorsqu'on engage l'élément de talon (11).

2. Construction de poteau-traverse selon la revendication 1,
**caractérisée en ce que**
le poteau (2) n'a qu'une unique rainure médiane (4).

3. Construction de poteau-traverse selon les revendications 1 ou 2,
**caractérisée en ce que**
la rainure médiane (4) est utilisée à la fois pour la fixation de moyens de fixation d'une baguette de pression et pour l'évacuation d'eau.

4. Construction de poteau-traverse selon l'une des revendications précédentes,
**caractérisée en ce que**
la pièce d'évacuation d'eau (10) comporte au moins un canal d'injection (25) pour injecter une masse d'étanchéité.

5. Construction de poteau traverse selon l'une des revendications précédentes,
**caractérisée en ce que**
la pièce d'évacuation d'eau (10) est au moins réalisée en une matière et de préférence en plusieurs matières différentes.

6. Construction de poteau-traverse selon la revendication 5,
**caractérisée en ce que**
la pièce d'évacuation d'eau (10) est réalisée en au moins deux matières ayant une dureté différente.

7. Construction de poteau-traverse selon la revendication 6,
**caractérisée en ce qu'**
il est prévu une matière plus dure sur la rainure médiane (4) et une matière moins dure dans le segment du canal d'évacuation d'eau (12, 22) qui est en saillie de la rainure.

8. Construction de poteau-traverse selon l'une des revendications précédentes,
**caractérisée en ce que**
l'élément d'évacuation d'eau (10, 20) comporte un insert en une matière de forme stable notamment en métal ou en matière plastique.

9. Construction de poteau-traverse selon l'une des revendications précédentes,
**caractérisée en ce que**
la pièce d'évacuation d'eau (10) est fixée au poteau (2) par au moins une vis.
